# FASCICULE DE BREVET EUROPEEN

(11) **EP 0 998 415 B1**
(45) Date de publication et mention de la délivrance du brevet: **12.06.2002**
(21) Numéro de dépôt: 98930989.3
(22) Date de dépôt: 21.07.1998
(51) Int. Cl.: B65D 51/20

(54) **ELEMENT D'ETANCHEITE ET D'INVIOLABILITE POUR RECIPIENT**
DICHTUNGSELEMENT UND ORIGINALITÄTSVERSCHLUSS FÜR BEHÄLTER
SEALING AND TAMPER-PROOF ELEMENT FOR CONTAINER

(30) Priorité: 25.07.1997 LU 90111
(43) Date de publication de la demande: 10.05.2000
(73) Titulaire: L & M SERVICES B.V., 1071 CG Amsterdam (NL)
(72) Inventeur: WAGNER, Armand, L-4277 Esch/Alzette (LU)
(74) Mandataire: Busnel, Jean-Benoît
(86) Numéro de dépôt international: IB9801115
(87) Numéro de publication internationale: WO9905041

(56) Documents cités:
- EP-A- 0 404 153
- EP-A- 0 668 221
- US-A- 4 588 099
- US-A- 4 754 890

## Description

La présente invention concerne un élément combiné d'étanchéité et d'inviolabilité pour récipients et plus particulièrement pour ceux dont l'ouverture est destinée à être obturée par un couvercle ainsi qu'un procédé de fabrication d'un tel élément.

Il existe déjà de nombreuses solutions techniques permettant d'assurer conjointement l'étanchéité et l'inviolabilité d'un récipient.

Parmi ces solutions, les opercules thermoscellés sont largement répandus, en particulier dans le domaine des produits alimentaires.

Ces opercules sont parfois associés à des moyens complémentaires d'étanchéité tels que des joints disposés à l'intérieur du couvercle qui est destiné à coiffer la partie supérieure du récipient.

Ces opercules peuvent être aussi pourvus de moyens de préhension tels que des languettes généralement formées par des parties de l'opercule lui-même comme décrit dans les EP 395 660, EP 460 096, EP 534 949 et US 4 754 890.

Cependant, la présence de ces languettes interdit toute possibilité de liaison même temporaire entre la face supérieure de l'opercule et le joint du couvercle.

Or, une telle liaison est nécessaire pour renforcer l'inviolabilité et simplifier le procédé de fabrication dans la mesure où elle permet de réaliser l'élément d'étanchéité et d'inviolabilité en une seule pièce.

La présente invention a pour but de résoudre les problèmes techniques précédents, d'une part, en réalisant la languette de préhension sous forme d'un ruban rapporté sur l'opercule, et d'autre part, en créant une liaison temporaire autour de ladite languette entre ledit opercule et le joint du couvercle.

Ce but est atteint, conformément à l'invention, au moyen d'un élément combiné d'étanchéité et d'inviolabilité pour récipient dont l'ouverture est obturable par un couvercle, du type comprenant
- un opercule amovible dont la face inférieure est destinée à être scellée ou collée de manière étanche sur le rebord de l'ouverture et dont la face supérieure porte un ruban formant languette de préhension, et
- un joint destiné à être retenu dans ledit couvercle, caractérisé en ce que l'opercule et le joint sont réalisés en une seule pièce ; la face inférieure dudit joint adhérant à la face supérieure de l'opercule au moins dans les zones laissées libres par ledit ruban avec une force de liaison inférieure aux forces retenant respectivement le joint dans le couvercle et l'opercule sur le rebord de l'ouverture.

Selon une caractéristique avantageuse, ledit ruban comporte un pli longitudinal formant une charnière élastique et délimitant, d'une part, une partie fixe solidaire de la face supérieure de l'opercule, et, d'autre part, une partie mobile repliée parallèlement à ladite partie fixe par appui du joint.

De préférence, ladite partie supérieure mobile du ruban est liée au joint de manière séparable.

Selon une variante, les parties fixe et mobile sont d'égales largeurs.

Selon un mode de réalisation particulier, ledit ruban s'étend de façon diamétrale sur la face supérieure de l'opercule.

Selon une variante, ledit ruban comprend au moins deux couches.

Dans ce cas, la couche inférieure du ruban, est, de préférence, solidaire de la face supérieure de l'opercule et liée de façon séparable à la face inférieure du joint.

Par exemple, la couche inférieure est réalisée en polyéthylène et la couche supérieure en polyéthylène téréphtalate (PET) ou polyester.

Selon un autre mode de réalisation, ledit opercule comprend au moins deux couches.

Selon une variante, ledit opercule comprend une couche inférieure de scellage, une couche intercalaire métallique et une couche supérieure.

De préférence, ladite couche supérieure est formée d'au moins deux sous-couches, une sous-couche inférieure compatible avec la couche métallique et une sous-couche supérieure compatible avec le ruban.

Selon encore un autre mode de réalisation, ledit joint comprend au moins deux couches.

Selon une variante, ledit joint comprend une couche inférieure liée de manière séparable au ruban et à l'opercule, une couche intermédiaire expansée et une couche supérieure disposée en regard du fond du couvercle.

Selon une autre variante, les couches inférieure et supérieure du joint sont formées chacune de deux sous-couches.

Par exemple, la couche inférieure du joint est réalisée en polyéthylène téréphtalate ou en polyamide et la couche intermédiaire est réalisée avec une mousse de polyoléfine.

De préférence, ledit joint a une structure symétrique.

Selon un mode de réalisation spécifique, la liaison faible entre la face inférieure du joint et la face supérieure de l'opercule est principalement d'origine mécanique.

Un autre objet de l'invention est un procédé de fabrication dudit élément, caractérisé en ce qu'on réalise la couche supérieure de l'opercule par extrusion à chaud puis on fixe le ruban et on applique le joint sur ladite couche supérieure chaude, en emprisonnant ledit ruban, de façon à créer après refroidissement, une liaison faible entre le joint et l'opercule.

L'invention permet d'assurer une étanchéité et une inviolabilité renforcées du récipient du fait que le joint et l'opercule sont assemblés pour former une seule pièce hermétique.

Les couches constitutives de l'opercule et du joint sont, quant à elles, fixées entre elles de manière ferme.

Ainsi, lors du dégagement du couvercle, le joint et l'opercule se séparent aisément sans provoquer un délaminage de l'un ou de l'autre ou une quelconque détérioration de leur interface ou de la languette.

Une fois le couvercle dégagé, le décollement de l'opercule s'effectue aussi sans délaminage ni déchirement au moyen de la languette de préhension.

Par ailleurs, la réalisation d'un élément unique pour l'inviolabilité et l'étanchéité permet de simplifier les opérations de bouchage et de conditionnement.

L'invention sera mieux comprise à la lecture qui va suivre accompagnée des dessins sur lesquels :
- la figure 1 représente une vue en coupe de l'élément de l'invention ;
- la figure 2 représente une vue en perspective de l'élément de l'invention après dégagement du couvercle.

L'élément E représenté sur la figure 1 est destiné à assurer conjointement l'étanchéité et l'inviolabilité d'un récipient R (apparent sur la figure 2) dont l'ouverture A est obturable par un couvercle ou un bouchon C.

L'élément E comprend la combinaison d'un opercule 1 et d'un joint 2, dans une seule pièce.

La face inférieure de l'opercule 1 est destinée à être collée ou scellée de manière étanche sur le rebord de l'ouverture A du récipient R et sa face supérieure porte un ruban 10 formant languette de préhension. L'opercule 1 est, par exemple, thermoscellé de manière connue par induction haute fréquence.

Le joint 2 est destiné, quant à lui, à se loger dans le couvercle C ménagé à cet effet. La retenue du joint est assurée, par exemple, au moyen d'un jonc périphérique réalisé sur la paroi interne du couvercle et derrière lequel le joint est bloqué au moins en partie. Selon l'invention, la face inférieure du joint 2 adhère de manière aisément séparable à la face supérieure de l'opercule 1 au moins dans les zones laissées libres par le ruban 10.

La force de liaison entre la face inférieure du joint 2 et la face supérieure de l'opercule 1 est déterminée de façon à ce qu'elle soit inférieure, d'une part, aux forces assurant la retenue du joint 2 dans son logement, et d'autre part, à la résistance à l'arrachement de l'opercule 1 sur le rebord de l'ouverture A du récipient R. De préférence, cette force de liaison est telle que tout déplacement du couvercle C, et en particulier du joint 2 relativement au récipient R, provoque la séparation immédiate du joint et de l'opercule 1. Une telle liaison faible est obtenue, de préférence, en extrudant ou en coextrudant à température élevée (température de fusion des matériaux) la couche supérieure de l'opercule 1 puis en fixant le ruban 10 et en appliquant ensuite rapidement le joint 2 sur la couche supérieure de l'opercule ainsi formé, en emprisonnant le ruban 10.

Lors de l'application du joint 2, la couche supérieure extrudée de l'opercule est encore suffisamment chaude pour conserver au moins partiellement un état favorable à une adhérisation.

Le défaut de compatibilité chimique qui est plus ou moins prononcé entre les matières constitutives respectivement de la couche inférieure du joint 2 et de la couche supérieure de l'opercule 1, assure alors, après refroidissement, une liaison faible, principalement d'origine mécanique (par effet de vide ou de succion). Ainsi, plus le degré de compatibilité entre les matières en contact est élevé, plus la force de liaison est grande entre le joint et l'opercule car les liaisons chimiques, qui sont les plus fortes sont plus nombreuses.

Le ruban 10 comporte un pli longitudinal 100 formant une charnière élastique et délimitant, d'une part, une partie fixe 10a solidaire de la face supérieure de l'opercule 1, et, d'autre part, une partie mobile 10b, repliée parallèlement à la partie inférieure 10a par appui du joint 2. Les parties fixe 10a et mobile 10b sont, de préférence, d'égale largeurs comme représenté sur la figure 1, et s'étendent de façon diamétrale sur la face supérieure de l'opercule 1 ici de contour circulaire.

La partie mobile 10b du ruban 10 qui est repliée à plat sur la partie fixe 10a est éventuellement liée à la face inférieure du joint 2 par un phénomène d'adhérence analogue à celui qui concerne les zones de la face supérieure de l'opercule 1 adjacentes à la partie fixe 10a du ruban.

Dans ce cas, le dégagement du couvercle, à la première ouverture du récipient, participe au soulèvement de la partie mobile, ce qui facilite sa préhension ultérieure.

Toutefois, les faces internes en vis-à-vis des parties fixe 10a et mobile 10b du ruban 10 qui sont en contact à l'état replié, ne sont jamais liées l'une à l'autre pour permettre par action de la charnière 100 le déploiement élastique de la partie mobile 10b vers le haut après séparation du joint 2.

Lorsque le ruban 10 comprend au moins deux couches 101, 102 ; la couche inférieure 101 est fixée de façon ferme à la face supérieure de l'opercule 1 et la couche 101 est libre ou liée de façon séparable à la face inférieure du joint 2. Par le phénomène d'adhérence décrit ci-dessus, à l'état replié du ruban 10, la couche supérieure 102 est disposée à l'intérieur du pli, entre les parties fixe 10a et mobile 10b.

La couche inférieure 101 est réalisée, par exemple, en polyéthylène tandis que la couche supérieure 102 est en polyéthylène téréphtalate (PET) de façon à éviter tout phénomène d'adhérence entre les parties fixe 10a et mobile 10b.

L'opercule 1 comprend au moins deux couches et, de préférence, trois couches selon le mode de réalisation de la figure 1.

Ces trois couches sont constituées, de bas en haut, d'une couche inférieure 11 de scellage sur le rebord de l'ouverture A, d'une couche intercalaire 12 métallique, par exemple en aluminium et d'une couche supérieure 13.

La couche supérieure 13 est formée d'au moins deux sous-couches 131,132.

La sous-couche inférieure 131 est compatible avec le métal de la couche 12 et la sous-couche supérieure 132 est compatible avec la couche inférieure 101 du ruban 10.

Les couches 11, 12, 131, 132 et 101 sont assemblées entre elles de manière ferme et définitive, par exemple, par extrusion ou coextrusion de revêtements de surface pris par thermoscellage de façon à obtenir une liaison suffisamment forte pour éviter tout délaminage lors de la séparation de l'opercule 1 par traction sur la partie mobile 10b du ruban 10 formant languette de préhension.

Le cas échéant, les forces de liaison entre, d'une part, la couche inférieure 11 et le rebord de l'ouverture A, et d'autre part, la couche inférieure 11 et la couche intercalaire 12 seront déterminées l'une par rapport à l'autre pour produire un délarninage partiel de la couche inférieure 11 à l'arrachage de l'opercule 1.Ce délaminage partiel a pour but de laisser, à la première ouverture, une portion périphérique de la couche inférieure 11 sur le rebord de l'ouverture, après arrachage de l'opercule 1, comme témoin d'étanchéité et d'inviolabilité.

Le joint 2 comprend une ou plusieurs couches et, de préférence au moins deux couches comme dans le mode de réalisation de la figure 1, avec trois couches 21, 22, 23 délimitant une structure symétrique.

La couche supérieure 21 est disposée en regard du fond du couvercle C en étant éventuellement fixée par collage ou tout autre moyen.

La couche intermédiaire 22 est expansée et possède une épaisseur très supérieure aux deux autres couches 21, 23. Cette couche est réalisée, par exemple, avec un matériau cellulaire tel qu'une mousse de polyoléfine.

La couche inférieure 23 est liée de manière séparable, d'une part à la partie mobile 10b du ruban 10, et, d'autre part, à la face supérieure de la sous-couche 132 de l'opercule 1. La couche supérieure 21 et la couche inférieure 23 du joint 2 sont formées chacune de deux sous-couches 211,212 et 231, 232.

La couche inférieure 23 et, le cas échéant, la couche supérieure 21 sont réalisées en polyéthylène téréphtalate ou en polyamide.

Selon une variante, les couches extrêmes ont des épaisseurs très faible et sont, par exemple, constituées de films

Ainsi, le ruban 10 se trouve enfermé provisoirement à l'état replié entre l'opercule 1 et le joint 2.

A la première utilisation du récipient, le consommateur enlève le couvercle C comme représenté sur la figure 2.

Cette action a pour effet de séparer le joint 2 de l'opercule 1 en libérant la partie mobile 10b du ruban 10 qui peut alors pivoter vers le haut pour venir en position sensiblement perpendiculaire par rapport au plan commun de la partie fixe 10a et de l'opercule 1.

Puis par traction sur la partie 10b, le consommateur sépare l'opercule 1 du rebord du récipient 1 pour dégager l'ouverture A.

Divers modes de réalisation sont donnés ci-après à titre d'exemples non limitatifs avec la liste et la nomenclature suivantes :
- PET =: polyéthylène téréphtalate ou polyester
- PA =: polyamide
- PVC =: polychlorure de vinyle
- PVDC =: polychlorure de vinylidène
- PE =: polyéthylène
- PP =: polypropylène
- PO =: Polyoléfine

### Exemple 1

| | Couche | Matériaux |
|---|---|---|
| joint 2 | 21 | PET |
| | 22 | mousse PE |
| | 23 | PET |
| ruban 10 | 102 | PET |
| | 101 | PE |
| Opercule 1 | 13 | extrusion ou co-extrusion / couchage d'une ou plusieurs couches * |
| | 12 | film PET, aluminium ou PA |
| | 11 | Papier cristal (32gr) collée sur rebord (A) |

| | | |
|---|---|---|
| * La couche supérieure (13 ou 132) est réalisée par extrusion d'une matière ou coextrusion de plusieurs matières prises, par exemple, dans la liste ci-dessus, seules ou en alliages. | | |

### Exemple 2

| | Couche | Matériaux |
|---|---|---|
| joint 2 | 21 | carton |
| | 23 | aluminium |
| ruban 10 | 102 | PET |
| | 101 | PE |
| Opercule 1 | 13 | extrusion ou coextrusion / couchage d'une ou plusieurs couches * |
| | 12 | film PET |
| | 11 | film PE mono ou multicouches thermoscellé sur rebord (A) |

| | | |
|---|---|---|
| * La couche supérieure (13 ou 132) est réalisée par extrusion d'une matière ou coextrusion de plusieurs matières prises, par exemple, dans la liste ci-dessus, seules ou en alliages. | | |

### Exemple 3

| | Couche | | Matériaux |
|---|---|---|---|
| joint 2 | 21 | | carton |
| | 23 | | PET |
| ruban 10 | 102 | | PET |
| | 101 | | PE |
| opercule 1 | 13 | 132 | extrusion ou coextrusion / couchage d'une ou plusieurs couches * |
| | | 131 | aluminium |
| | 12 | | film PET |
| | 11 | | film PE mono ou multi-couche thermoscellé sur rebord (A) |

| | | | |
|---|---|---|---|
| * La couche supérieure (13 ou 132) est réalisée par extrusion d'une matière ou coextrusion de plusieurs matières prises, par exemple, dans la liste ci-dessus, seules ou en alliages. | | | |

### Exemple 4

| | Couche | | Matériaux |
|---|---|---|---|
| joint 2 | 21 | | carton |
| | 23 | | PET |
| ruban 10 | 102 | | PET |
| | 101 | | PE |
| opercule 1 | 13 | 132 | extrusion ou coextrusion / couchage d'une ou plusieurs couches * |
| | | 131 | film PET |
| | 12 | | aluminium |
| | 11 | | film PE mono ou multi-couche thermoscellé sur rebord (A) |

| | | | |
|---|---|---|---|
| * La couche supérieure (13 ou 132) est réalisée par extrusion d'une matière ou coextrusion de plusieurs matières prises, par exemple, dans la liste ci-dessus, seules ou en alliages. | | | |

### Exemple 5

| | Couche | | Matériaux |
|---|---|---|---|
| joint 2 | monocouche | | mousse PP |
| ruban 10 | monocouche | | PET |
| opercule 1 | 13 | 132 | extrusion ou coextrusion/ couchage d'une ou plusieurs couches * |
| | | 131 | film PET |
| | 12 | | aluminium |
| | 11 | | film PE mono ou multi-couche thermoscellé sur rebord (A) |

| | | | |
|---|---|---|---|
| * La couche supérieure (13 ou 132) est réalisée par extrusion d'une matière ou coextrusion de plusieurs matières prises, par exemple, dans la liste ci-dessus, seules ou en alliages. | | | |

## Revendications

1. Elément combiné d'étanchéité et d'inviolabilité pour récipient (R) dont l'ouverture (A) est obturable par un couvercle (C), du type comprenant :
- un opercule (1) amovible dont la face inférieure est destinée à être scellée de manière étanche sur le rebord de l'ouverture (A) et dont la face supérieure porte un ruban (10) formant languette de préhension, et
- un joint (2) destiné à être retenu dans ledit couvercle (C), **caractérisé en ce que** l'opercule (1) et le joint (2) sont réalisés en une seule pièce ; la face inférieure dudit joint adhèrant à la face supérieure de l'opercule (1) au moins dans les zones laissées libres par ledit ruban (10) avec une force de liaison inférieure aux forces retenant respectivement le joint (2) dans le couvercle (C) et l'opercule (1) sur le rebord de l'ouverture (A).

2. Elément selon la revendication 1, **caractérisé en ce que** ledit ruban (10) comporte un pli longitudinal (100) formant une charnière élastique et délimitant, d'une part, une partie fixe (10a) solidaire de la face supérieure de l'opercule (1), et, d'autre part, une partie mobile (10b) repliée parallèlement à ladite partie fixe (10a) par appui du joint (2).

3. Elément selon la revendication 2, **caractérisé en ce que** ladite partie supérieure mobile (10b) du ruban (10) est liée au joint (2) de manière séparable.

4. Elément selon la revendication 2 ou 3, **caractérisé en ce que** les parties fixe (10a) et mobile (10b) sont d'égales largeurs.

5. Elément selon l'une des revendications précédentes, **caractérisé en que** ledit ruban (10) s'étend de façon diamétrale sur la face supérieure de l'opercule (1).

6. Elément selon l'une des revendications précédentes, **caractérisé en ce que** ledit ruban (10) comprend au moins deux couches (101,102).

7. Elément selon la revendication 6, **caractérisé en que** la couche inférieure (101) du ruban (10), est solidaire de la face supérieure de l'opercule (1) et liée de façon séparable à la face inférieure du joint (2).

8. Elément selon la revendication 6 ou 7, **caractérisé en que** la couche inférieure (101) est réalisée en polyéthylène et la couche supérieure en polyéthylène téréphtalate (PET).

9. Elément selon l'une des revendications précédentes, **caractérisé en ce que** ledit opercule (1) comprend au moins deux couches (11, 12, 13).

10. Elément selon la revendication 9, **caractérisé en que** ledit opercule comprend une couche inférieure de scellage (11), une couche intercalaire métallique (12) et une couche supérieure (13).

11. Elément selon la revendication 10, **caractérisé en que** ladite couche supérieure (13) est formée d'au moins deux sous-couches (131,132), une sous-couche inférieure (131) compatible avec la couche métallique (12) et une sous-couche supérieure (132) compatible avec le ruban (10).

12. Elément selon l'une des revendications précédentes, **caractérisé en ce que** ledit joint (2) comprend au moins deux couches (21, 22, 23).

13. Elément selon la revendication 13, **caractérisé en que** ledit joint (2) comprend une couche inférieure (23) liée de manière séparable au ruban (10) et à l'opercule (1), une couche intermédiaire (22) expansée et une couche supérieure (21) disposée en regard du fond du couvercle (C).

14. Elément selon la revendication 13, **caractérisé en que** les couches inférieure (23) et supérieure (24) du joint (2) sont formées chacune de deux sous-couches (231,232) et (211,212).

15. Elément selon la revendication 13 ou 14, **caractérisé en que** la couche inférieure (23) du joint est réalisée en polyéthylène téréphtalate ou en polyamide.

16. Elément selon la revendication 13 ou 15, **caractérisé en que** la couche intermédiaire (22) est réalisée avec une mousse de polyoléfine.

17. Elément selon l'une des revendications précédentes, **caractérisé en ce que** ledit joint (2) a une structure symétrique.

18. Elément selon l'une des revendications précédentes, **caractérisé en ce que** la liaison faible entre la face inférieure du joint (2) et la face supérieure de l'opercule (1) est principalement d'origine mécanique.

19. Procédé de fabrication d'un élément selon l'une des revendications 1 à 18, **caractérisé en ce qu'**on réalise la couche supérieure de l'opercule (1) par extrusion à chaud puis on applique le joint (1) sur ladite couche supérieure chaude, en emprisonnant ledit ruban préalablement fixé, de façon à créer après refroidissement, une liaison faible entre le joint (2) et l'opercule (1).

## Patentansprüche

1. Dichtungskombielement und Originalitätsverschluss für einen Behälter (R), dessen Öffnung (A) durch eine Kappe (C) verschließbar ist, vom Typ umfassend:
- einen abnehmbaren Innendeckel (1), dessen Unterseite dazu bestimmt ist, auf dichte Weise an den Öffnungsrand (A) angeschlossen zu werden und dessen Oberseite ein eine Greiflasche bildendes Band (10) trägt, und
- eine Dichtung (2), die dazu bestimmt ist, in der Kappe (C) gehalten zu werden, **dadurch gekennzeichnet, dass** der Innendeckel (1) und die Dichtung (2) in einem einzigen Stück ausgeführt sind; wobei die Unterseite der Dichtung mit einer Bindungskraft, die geringer ist als die Haltekräfte, an der Oberseite des Innendeckels (1) zumindest in den vom Band (10) freigelassenen Bereichen haftet, bzw. die Dichtung (2) in der Kappe (C) und der Innendeckel (1) am Öffnungsrand (A) haftet.

2. Element nach Anspruch 1, **dadurch gekennzeichnet, dass** das Band (10) einen Längsknick (100) umfasst, der ein elastisches Scharnier bildet und auf der einen Seite einen mit der Oberseite des Innendeckels (1) verbundenen Fixteil (10a) und auf der anderen Seite einen durch Druck der Dichtung (2) parallel zum Fixteil (10a) gebogenen beweglichen Teil (10b) abgrenzt.

3. Element nach Anspruch 2, **dadurch gekennzeichnet, dass** der bewegliche Oberteil (10b) des Bands (10) in lösbarer Weise an die Dichtung (2) gebunden ist.

4. Element nach Anspruch 2 oder 3, **dadurch gekennzeichnet, dass** der Fixteil (10a) und der bewegliche Teil (10b) von gleicher Breite sind.

5. Element nach einem der vorangegangenen Ansprüche, **dadurch gekennzeichnet, dass** das Band (10) sich auf diametrische Weise auf der Oberseite des Innendeckels (1) erstreckt.

6. Element nach einem der vorangegangenen Ansprüche, **dadurch gekennzeichnet, dass** das Band (10) zumindest zwei Schichten (101,102) umfasst.

7. Element nach Anspruch 6, **dadurch gekennzeichnet, dass** die untere Schicht (101) des Bands (10) mit der Oberseite des Innendeckels (1) verbunden und in lösbarer Weise an die Unterseite der Dichtung (2) gebunden ist.

8. Element nach Anspruch 6 oder 7, **dadurch gekennzeichnet, dass** die untere Schicht (101) aus Polyethylen und die obere Schicht aus Polyethylenterephthalat (PET) ausgeführt ist.

9. Element nach einem der vorangegangenen Ansprüche, **dadurch gekennzeichnet, dass** der Innendeckel (1) zumindest zwei Schichten (11, 12, 13) umfasst.

10. Element nach Anspruch 9, **dadurch gekennzeichnet, dass** der Innendeckel eine untere Einlassschicht (11), eine eingeschobene Metallschicht (12) und eine obere Schicht (13) umfasst.

11. Element nach Anspruch 10, **dadurch gekennzeichnet, dass** die obere Schicht (13) aus zumindest zwei Unterschichten (131,132), u.zw. einer mit der Metallschicht (12) kompatiblen unteren Unterschicht (131) und einer mit dem Band (10) kompatiblen oberen Unterschicht (132), gebildet ist.

12. Element nach einem der vorangegangenen Ansprüche, **dadurch gekennzeichnet, dass** die Dichtung (2) zumindest zwei Schichten (21,22,23) umfasst.

13. Element nach Anspruch 13, **dadurch gekennzeichnet, dass** die Dichtung (2) eine in lösbarer Weise an das Band (10) und den Innendeckel (1) gebundene untere Schicht (23), eine dazwischenliegende geschäumte Schicht (22) und eine in Bezug auf den Boden der Kappe (C) angeordnete obere Schicht (21) umfasst.

14. Element nach Anspruch 13, **dadurch gekennzeichnet, dass** die untere (23) und obere (24) Schicht der Dichtung (2) jeweils aus zwei Unterschichten (231,232 und 211,212) gebildet sind.

15. Element nach Anspruch 13 oder 14, **dadurch gekennzeichnet, dass** die untere Schicht (23) der Dichtung aus Polyethylenterephthalat oder Polyamid ausgeführt ist.

16. Element nach Anspruch 13 oder 15, **dadurch gekennzeichnet, dass** die dazwischenliegende Schicht (22) mit einem Polyolefin-Schaumstoff ausgeführt ist.

17. Element nach einem der vorangegangenen Ansprüche, **dadurch gekennzeichnet, dass** die Dichtung (2) eine symmetrische Struktur hat.

18. Element nach einem der vorangegangenen Ansprüche, **dadurch gekennzeichnet, dass** die schwache Verbindung zwischen der Unterseite der Dichtung (2) und der Oberseite des Innendeckels (1) hauptsächlich von mechanischer Natur ist.

19. Verfahren zur Herstellung eines Elements nach einem der Ansprüche 1 bis 18, **dadurch gekennzeichnet, dass** die obere Schicht des Innendeckels (1) durch Heißstrangpressen ausgeführt und danach die Dichtung (1) auf die heiße obere Schicht aufgetragen wird, wobei das zuvor befestigte Band umschlossen wird, so dass nach der Abkühlung eine schwache Verbindung zwischen der Dichtung (2) und dem Innendeckel (1) geschaffen wird.

## Claims

1. A combined sealing and tamper-proofing element for a container (R) whose opening (A) can be closed by a lid (C), said element being of the type comprising:
a removable cover (1) whose bottom face is designed to be sealed in leak-tight manner to the rim of the opening (A) and whose top face carries a tape (10) forming a graspable tab; and
a gasket (2) designed to be retained in said lid (C),
said element being **characterized in that** the cover (1) and the gasket (2) are made in one piece; the bottom face of said gasket adhering to the top face of the cover (1), at least in the zones not covered by said tape (10), with bonding force that is weaker than the forces retaining respectively the gasket (2) in the lid (C) and the cover (1) on the rim of the opening (A).

2. An element according to claim 1, **characterized in that** said tape (10) is provided with a longitudinal fold (100) forming a resilient hinge and defining firstly a fixed portion (10a) secured to the top face of the cover (1), and secondly a moving portion (10b) folded-over parallel to said fixed portion (10a) by means of the gasket (2) bearing against said moving portion.

3. An element according to claim 2, **characterized in that** said moving top portion (10b) of the tape (10) is bonded to the gasket (2) in separable manner.

4. An element according to claim 2 or 3, **characterized in that** the fixed portion (10a) and the moving portion (10b) are of equal width.

5. An element according to any preceding claim, **characterized in that** said tape (10) extends diametrally over the top face of the cover (1).

6. An element according to any preceding claim, **characterized in that** said tape (10) is made up of at least two layers (101, 102).

7. An element according to claim 6, **characterized in that** the bottom layer (101) of the tape (10) is secured to the top face of the cover (1), and is bonded separably to the bottom face of the gasket (2).

8. An element according to claim 6 or 7, **characterized in that** the bottom layer (101) is made of polyethylene and the top layer is made of polyethylene terephthalate (PET).

9. An element according to any preceding claim, **characterized in that** said cover (1) is made up of at least two layers (11, 12, 13).

10. An element according to claim 9, **characterized in that** said cover comprises a sealing bottom layer (11), a metal interposed layer (12) and a top layer (13).

11. An element according to claim 10, **characterized in that** said top layer (13) is made up of at least two sub-layers (131, 132), namely a bottom sub-layer (131) compatible with the metal layer (12) and a top sub-layer (132) compatible with the tape (10).

12. An element according to any preceding claim, **characterized in that** said gasket (2) comprises at least two layers (21, 22, 23).

13. An element according to claim 13, **characterized in that** said gasket (2) comprises a bottom layer (23) bonded separably to the tape (10) and to the cover (1), an expanded intermediate layer (22), and a top layer (21) disposed facing the bottom of the lid (C).

14. An element according to claim 13, **characterized in that** the bottom layer (23) and the top layer (24) of the gasket (2) are each made up of two sub-layers (231, 232) and (211, 212).

15. An element according to claim 13 or 14, **characterized in that** the bottom layer (23) of the gasket is made of polyethylene terephthalate or of polyamide.

16. An element according to claim 13 or 15, **characterized in that** the intermediate layer (22) is made of a polyolefin foam.

17. An element according to any preceding claim, **characterized in that** said gasket (2) has a symmetrical structure.

18. An element according to any preceding claim, **characterized in that** the weak bonding between the bottom face of the gasket (2) and the top face of the cover (1) is mainly of mechanical origin.

19. A method of manufacturing an element according to any one of claims .1 to 18, said method being **characterized in that** the top layer of the cover (1) is formed by hot extrusion and then the gasket (2) is applied to the hot top layer, thereby holding the previously fixed tape captive, so that, after cooling, weak bonding is obtained between the gasket (2) and the cover (1).
